# EUROPÄISCHE PATENTSCHRIFT

(11) **EP 0 698 079 B1**
(45) Veröffentlichungstag und Bekanntmachung des Hinweises auf die Patenterteilung: **03.09.1997**
(21) Anmeldenummer: 94916185.5
(22) Anmeldetag: 03.05.1994
(51) Int. Cl.: C11D 3/386, C11D 1/66

(54) **LIPASEHALTIGE WASCH- UND REINIGUNGSMITTEL**
LIPASE-CONTAINING WASHING AND CLEANING AGENTS
PRODUITS DE LAVAGE ET DE NETTOYAGE CONTENANT UNE LIPASE

(30) Priorität: 12.05.1993 DE 4315854
(43) Veröffentlichungstag der Anmeldung: 28.02.1996
(73) Patentinhaber: Henkel Kommanditgesellschaft auf Aktien, 40191 Düsseldorf (DE)
(72) Erfinder: MEINE, Georg, D-40822 Mettmann (DE); SUNG, Eric, D-40789 Monheim (DE)
(86) Internationale Anmeldenummer: EP9401400
(87) Internationale Veröffentlichungsnummer: WO9426861

(56) Entgegenhaltungen:
- EP-A- 0 381 262
- WO-A-86/05187
- WO-A-92/07930

## Beschreibung

Die Erfindung betrifft Wasch- und Reinigungsmittel, die Lipase und wasserlöslichen und/oder - unlöslichen Builder sowie eine nichtionische Tensidkomponente enthalten, die im wesentlichen aus Alkyl- bzw. Alkenyglykosid besteht.

Waschmittel und Waschhilfsmittel, welche Enzyme enthalten, sind seit langer Zeit bekannt. Im Zusammenhang mit Waschmitteln, welche Lipase als fettentfernenden Wirkstoff enthalten, sei beispielsweise auf die europäischen Patentanmeldungen EP478050, betreffend ein vorzugsweise flüssiges Waschmittel mit Lipase und einem Stabilisator, der mit der katalytisch aktiven Stelle des Enzyms reversibel komplexiert, EP 468 102, betreffend Waschmittel mit anionischem und/oder nichtionischem Tensid und Lipase aus Pseudomonas plantarii sowie gegebenenfalls Builder, EP 381 431, betreffend wäßrige Flüssigwaschmittel mit bestimmter Lipase, 0,1-10 % Polyalkylenglykolether und 5-35 % Tensid sowie gegebenenfalls Protease, EP 376 705, betreffend Flüssigwaschmittel mit 10-90 % Tensid, welches zu mindestens 50 % aus Niotensid besteht, 1-10 % C₁₋₄-Alkohol, 0,1-5 % C₁₋₃-Carbonsäure, Lipase und Protease, EP 373 850, betreffend ein Waschmittel, das neben üblichen Bestandteilen 1-60 Gew.-% Tenside, welche ein primäres Alkylsulfat enthalten, und eine Lipase in bestimmten Mengen enthält, EP 368 589, betreffend granulare Waschmittel mit Lipase, 6-35 Gew.-% seifenfreiem anionischen und/oder nichtionischem Tensid und mindestens 45Gew.-% Builder, der zu mindestens 28Gew.-% aus Na-Zeolith, Citrat, Carbonat und/oder Schichtsilikat besteht, verwiesen.

Die internationale Patentanmeldung WO 86/05187 betrifft Waschmittel, die 1 bis 70 Gew.-% glykosidisches Tensid, 0,005 bis 5 Gew.-% Enzym, insbesondere Protease, und 5 bis 80 Gew.-% Wasser, niedere Alkohole, Glykole, Builder und/oder deren Gemische sowie gegebenenfalls weitere Tenside enthalten. In der europäischen Patentanmeldung EP 341 999 werden lipasehaltige Mittel mit einer Tensidzusammensetzung beschrieben, die anionische Tenside sowie nichtionische Tenside enthält, welche aus Alkylenoxidaddukten an Fettalkohole, Fettsäuren, Fettsäureestern, Fettsäureamiden und Fettaminen mit mindestens 10 Kohlenstoffatomen im Molekül ausgewählt werden, wobei der Gehalt derartiger Niotenside, in denen höchstens 5 Alkoxylatgruppen pro Molekül enthalten sind, mindestens 30 % beträgt, und in denen der Gesamtgehalt an Tensid 1 bis 30 Gew.-% beträgt. Durch den Gehalt an derartig niedrigalkoxylierten Niotensiden wird die Fettlösekraft der Mittel erhöht. Es wurde nun allerdings gefunden, daß bei Verwendung von niedrigethoxylierten Niotensiden die Stabilität des eingesetzten Enzyms bei der Lagerung nicht immer zufriedenstellend ist.

Daß Alkylglykoside mit langkettigen Alkylgruppen zu den nichtionischen Tensiden gehören, ist seit langer Zeit bekannt. Waschmittel, die Alkylglykoside in Kombination mit wenigstens einem üblichen anionischen Tensid enthalten, werden in der europäischen Patentanmeldung EP 70 074 beschrieben. Waschmittel, die Alkylglykoside und Aniontenside enthalten, sind auch aus der europäischen Patentanmeldung EP 92 877 bekannt. Des weiteren sind aus der europäischen Patentanmeldung EP 105 556 flüssige Waschmittel bekannt, die Alkylglykoside, bestimmte andere nichtionische Tenside und anionische Tenside enthalten. Aus der internationalen Patentanmeldung W0 86/2943 sind alkylglykosidhaltige Flüssigwaschmittel bekannt, die zusätzlich übliche Aniontenside enthalten.

In der US-amerikanischen Patentschrift US 4 536 319 werden granulare Waschmittel beschrieben, die 2 bis 30 Gew.-% bestimmter Alkylpolysaccharide, anionische Cotenside, wasserlösliche Salze und bis zu 55 Gew.-% Alumosilikat enthalten. Bevorzugte Aniontenside sind dort Alkylbenzolsulfonate. Unter Einsatz von anderen Aniontensiden, insbesondere Alkylsulfaten, erhält man mit dem dort vorgeschlagenen Herstellungsverfahren durch Sprühtrocknung Pulverprodukte, die ein nicht vollständig befriedigendes Rieselvermögen aufweisen.

Aus der internationalen Patentanmeldung W0 87/02053 ist ein Verfahren zur Herstellung teilchenförmiger Waschmittel durch Trocknen einer 40- bis 80-prozentigen wäßrigen Aufschlämmung bekannt, die, bezogen auf entstehenden Feststoff, 2 bis 60 Gew.-% Tenside, die zu mindestens 0,1 Gew.-% aus Alkylglykosiden bestehen, wobei die Gesamtmenge an Alkylglykosiden höchstens 2 Gew.-% beträgt, 5 bis 70 Gew.-% Buildersubstanzen und bis zu 40 Gew.-% wasserlösliche Füllstoffe enthält. In derartigen Aufschlämmungen wirken die Alkylglykoside als Viskositätsemiedriger. Bevorzugt eingesetzte Tenside sind anionische Tenside, insbesondere solche vom Typ der Alkylbenzolsulfonate, und nichtionische Tenside, insbesondere ethoxylierte Fettalkohole.

Überraschenderweise wurde nun gefunden, daß die Reinigungsleistung lipasehaltiger Wasch- und Reinigungsmittel weiter erhöht und die Lagerstabilität des Enzyms im fertigen Mittel verbessert werden kann, ohne daß auf ökologisch bedenkliche oder anwendungstechnisch schwierig zu handhabende Inhaltsstoffe zurückgegriffen werden muß, wenn man das Tensidsystem solcher Mittel zu speziellen Niotensiden vom obengenannten Typus hin optimiert.

Die Erfindung betrifft ein enzym- und builderhaltiges Wasch- oder Reinigungsmittel, welches eine glykosidhaltige nichtionische Tensidkomponente enthält, dadurch gekennzeichnet, daß es 0,1 Gew.-% bis 20 Gew.-% Seife und Lipase enthält und die nichtionische Tensidkomponente zu mindestens 50Gew.-%, insbesondere zu mindestens 80Gew.-% aus einem Glykosid der Formel (I) besteht,

R¹-O(G)ₙ (I)

in der R¹ einen Alkyl- oder Alkenylrest mit 8 bis 22 C-Atomen, G eine Glykose-Einheit und n eine Zahl von 1 bis 10 bedeuten.

Die zur Einarbeitung in die erfindungsgemäßen Tensidmischungen geeigneten Glykoside sind Verbindungen der allgemeinen Formel I, in der R¹ einen Alkyl- oder Alkenylrest mit 8 bis 22 C-Atomen, G eine Glykoseeinheit und n eine Zahl zwischen 1 und 10 bedeuten. Derartige Verbindungen und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei der Glykosidkomponente ((G)ₙ in Formel I) handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad (n in Formel I) nimmt als analytisch zu ermittelnde Größe im allgemeinen gebrochene Zahlenwerte an; er liegt bei Werten zwischen 1 und 10, bei den vorzugsweise eingesetzten Glykosiden unter einem Wert von 1,5, insbesondere zwischen 1,2 und 1,4. Bevorzugter Monomer-Baustein ist wegen der guten Verfügbarkeit Glucose.

Der Alkyl- oder Alkenylteil (R¹ in Formel I) der in den erfindungsgemäßen Mitteln enthaltenen Glykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Glykoside eingesetzt werden können. Brauchbar sind demgemäß insbesondere die primären Alkohole mit linearen Octyl-, Decyl-, Dodecyl-, Tetradecyl-, Hexadecyl- oder Octadecyl-resten sowie deren Gemische. Besonders bevorzugte Alkylglykoside enthalten einen Kokosfettalkylrest, das heißt Mischungen mit im wesentlichen R¹=Dodecyl und R¹=Tetradecyl. Die Glykoside können herstellungsbedingt geringe Mengen, beispielsweise 1 bis 2 %, an nicht umgesetztem freiem Fettalkohol enthalten, was sich nicht nachteilig auf die Eigenschaften der damit hergestellten Produkte auswirkt.

Der Anteil an weiterem, neben dem Glykosid enthaltenem Niotensid beträgt bis zu 50 Gew.-%, vorzugsweise höchstens 15 Gew.-% und insbesondere 0,5 Gew.-% bis 10 Gew.-%, bezogen auf gesamte nichtionische Tensidkomponente. Zu den in Frage kommenden weiteren nichtionischen Tensiden gehören die Alkoxylate, insbesondere die Ethoxylate und/oder Propoxylate von gesättigten oder ein- bis mehrfach ungesättigten linearen oder verzweigtkettigen Alkoholen mit 10 bis 22 C-Atomen, vorzugsweise 12 bis 18 C-Atomen. Der Alkoxylierungsgrad der Alkohole liegt dabei in der Regel zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß die Alkoxylate, insbesondere die Ethoxylate, primärer Alkohole mit linearen, insbesondere Dodecyl-, Tetradecyl-, Hexadecyl- oder Octadecyl-Resten sowie deren Gemische. Außerdem sind entsprechende Alkoxylierungsprodukte von Alkylaminen, vicinalen Diolen und Carbonsäureamiden, die hinsichtlich des Alkylteils den genannten Alkoholen entsprechen, verwendbar. Darüberhinaus kommen die Ethylenoxid- und/oder Propylenoxid-Insertionsprodukte von Fettsäurealkylestern, wie sie gemäß dem in der internationalen Patentanmeldung WO 90/13533 angegebenen Verfahren hergestellt werden können, sowie Fettsäurepolyhydroxyamide, wie sie gemäß den Verfahren der US-amerikanischen Patentschriften US 1 985 424, US 2 016 962 und US 2 703 798 sowie der internationalen Patentanmeldung WO 92/6984 hergestellt werden können, in Betracht.

Derartiges nichtionisches Tensidsystem, bestehend aus Glykosid gemäß Formel (I) und gegebenenfalls weiterem nichtionischen Tensid, ist in den erfindungsgemäßen Mitteln vorzugsweise in Mengen von 1 Gew.-% bis 30 Gew.-%, insbesondere von 1 Gew.-% bis 25 Gew.-% enthalten. Falls es sich bei dem erfindungsgemäßen Mittel um ein Reinigungsmittel, beispielsweise ein manuelles oder maschinelles Geschirrspülmittel oder ein Reinigungsmittel für harte Oberflächen handelt, kann der Gehalt an nichtionischem Tensid auch geringer sein und liegt dann vorzugsweise bei 0,5 Gew.-% bis 20 Gew.-%, insbesondere 0,9 Gew.-% bis 10 Gew.-%.

Darüberhinaus können die erfindungsgemäßen Mittel weitere Tenside, vorzugsweise synthetische Aniontenside des Sulfat- oder Sulfonat-Typs, in Mengen von vorzugsweise nicht über 20 Gew.-%, insbesondere von 0,1 Gew.-% bis 18 Gew.-%, jeweils bezogen auf gesamtes Mittel, enthalten. Als für den Einsatz in den erfindungsgemäßen Mitteln besonders geeignete synthetische Aniontenside sind die Alkyl- und/oder Alkenylsulfate mit 8 bis 22 C-Atomen, die ein Alkali-, Ammonium- oder Alkyl- beziehungsweise Hydroxyalkylsubstituiertes Ammoniumion als Gegenkation tragen, zu nennen. Bevorzugt sind die Derivate der Fettalkohole mit insbesondere 12 bis 18 C-Atomen und deren verzweigtkettiger Analoga, der sogenannten Oxoalkohole. Die Alkyl- und Alkenylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkylsubstituierten Ammoniumbasen hergestellt werden. Derartige Alkyl- und/oder Alkenylsulfate sind in den erfindungsgemäßen Mitteln vorzugsweise in Mengen von 0,1 Gew.-% bis 20 Gew.-%, insbesondere von 0,5 Gew.-% bis 18 Gew.-% enthalten.

Zu den einsetzbaren Tensiden vom Sulfat-Typ gehören auch die sulfatierten Alkoxylierungsprodukte der genannten Alkohole, sogenannte Ethersulfate. Vorzugsweise enthalten derartige Ethersulfate 2 bis 30, insbesondere 4 bis 10, Ethylenglykol-Gruppen pro Molekül. Zu den geeigneten Aniontensiden vom Sulfonat-Typ gehören die durch Umsetzung von Fettsäureestem mit Schwefeltrioxid und anschließender Neutralisation erhältlichen α-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte, sowie die durch formale Verseifung aus diesen hervorgehenden Sulfofettsäuren.

Falls synthetisches Aniontensid vom Alkyl- bzw. Alkenylsulfat- bzw. Ethersulfattyp vorhanden ist, beträgt das Gewichtsverhältnis von Glykosid zu Alkyl- bzw. Alkenyl- bzw. Ethersulfat vorzugsweise 5:1 bis 1:4, insbesondere 1:1 bis 1:3,5, wobei Aniontensid mit einem linearen, primären Alkyl- bzw. Alkenylrest mit 14 bis 18 C-Atomen besonders bevorzugt ist.

Als weitere tensidische Inhaltsstoffe sind Seifen enthalten, wobei gesättigte Fettsäureseifen, wie die Salze der Laurinsäure, Myristinsäure, Palmitinsäure oder Stearinsäure, sowie aus natürlichen Fettsäuregemischen, zum Beispiel Kokos-, Palmkem- oder Talgfettsäuren, abgeleitete Seifen geeignet sind. Insbesondere sind solche Seifengemische bevorzugt, die zu 50 Gew.-% bis 100 Gew.-% aus gesättigten C₁₂-C₁₈-Fettsäureseifen und zu bis 50 Gew.-% aus Ölsäureseife zusammengesetzt sind. Vorzugsweise ist Seife in Mengen von 0,1 Gew.-% bis 5 Gew.-% enthalten. Insbesondere in flüssigen Mitteln können jedoch auch höhere Seifenmengen von bis zu 20 Gew.-% enthalten sein.

Bei der im erfindungsgemäßen Mittel enthaltenen Lipase handelt es sich um ein aus Mikroorganismen, insbesondere Bakterien oder Pilzen, gewinnbares Enzym. Ein solches ist beispielsweise aus den europäischen Patentanmeldungen EP 204 208, EP 214 761, EP 258 068, EP 407 225 oder der internationalen Patentanmeldung WO 87/859 bekannt. Brauchbare im Handel erhältliche Lipasen sind beispielsweise Lipolase^{(R)} und Lipozym^{(R)}. Lipase wird im erfindungsgemäßen Mittel vorzugsweise in solchen Mengen eingesetzt, daß das fertige Mittel 10 LU/g bis 10 000 LU/g ("Lipase-activity Units" pro Gramm, bestimmt über die enzymatische Hydrolyse von Tributyrin bei 30 °C und pH 7 nach der in EP 258 068 genannten Methode), insbesondere 80 LU/g bis 5 000 LU/g und besonders bevorzugt 100 LU/g bis 1000 LU/g aufweist.

Ein erfindungsgemäßes Mittel enthält vorzugsweise 20 Gew.-% bis 55 Gew.-% wasserlöslichen und/oder wasserunlöslichen, organischen und/oder anorganischen Builder. Zu den wasserlöslichen organischen Buildersubstanzen gehören insbesondere solche aus der Klasse der Polycarbonsäuren, insbesondere Citronensäure und Zuckersäuren sowie polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative Molekülmasse der Homopolymeren liegt im allgemeinen zwischen 1000 und 100000, die der Copolymeren zwischen 2000 und 200000, vorzugsweise 50000 bis 120000, bezogen auf freie Säure. Ein besonders bevorzugtes Acrylsäure-Maleinsäure-Copolymer weist eine relative Molekülmasse von 50000 bis 100000 auf. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt.

Als wasserlösliche organische Buildersubstsanzen können auch Terpolymere eingesetzt werden, die als Monomere zwei Carbonsäuren und/oder deren Salze sowie als drittes Monomer Vinylalkohol und/oder ein Vinylalkohol-Derivat oder ein Kohlenhydrat enthalten. Das erste saure Monomer beziehungsweise dessen Salz leitet sich von einer monoethylenisch ungesättigten C₃-C₈-Carbonsäure und vorzugsweise von einer C₃-C₄-Monocarbonsäure, insbesondere von (Meth-)acrylsäure ab. Das zweite saure Monomer beziehungsweise dessen Salz kann ein Derivat einer C₄-C₈-Dicarbonsäure, vorzugsweise einer C₄-C₈-Dicarbonsäure sein, wobei Maleinsäure insbesondere bevorzugt ist. Die dritte monomere Einheit wird in diesem Fall von Vinylalkohol und/oder vorzugsweise einem veresterten Vinylalkohol gebildet. Insbesondere sind Vinylalkohol-Derivate bevorzugt, welche einen Ester aus kurzkettigen Carbonsäuren, beispielsweise von C₁-C₄-Carbonsäuren, mit Vinylalkohol darstellen. Bevorzugte Terpolymere enthalten dabei 60 Gew.-% bis 95 Gew.-%, insbesondere 70 Gew.-% bis 90 Gew.-% (Meth)acrylsäure bzw. (Meth)acrylat, besonders bevorzugt Acrylsäure bzw. Acrylat, und Maleinsäure bzw. Maleat sowie 5 Gew.-% bis 40 Gew.-%, vorzugsweise 10 Gew.-% bis 30 Gew.-% Vinylalkohol und/oder Vinylacetat. Ganz besonders bevorzugt sind dabei Terpolymere, in denen das Gewichtsverhältnis (Meth)acrylsäure beziehungsweise (Meth)acrylat zu Maleinsäure bzw. Maleat zwischen 1:1 und 4:1, vorzugsweise zwischen 2:1 und 3:1 und insbesondere 2.1 und 2,5:1 liegt. Dabei sind sowohl die Mengen als auch die Gewichtsverhältnisse auf die Säuren bezogen. Das zweite saure Monomer beziehungsweise dessen Salz kann auch ein Derivat einer Allylsulfonsäure sein, die in 2-Stellung mit einem Alkylrest, vorzugsweise mit einem C₁-C₄-Alkylrest, oder einem aromatischen Rest, der sich vorzugsweise von Benzol oder Benzol-Derivaten ableitet, substituiert ist. Bevorzugte Terpolymere enthalten dabei 40 Gew.-% bis 60 Gew.-%, insbesondere 45 bis 55 Gew.-% (Meth)acrylsäure beziehungsweise (Meth)acrylat, besonders bevorzugt Acrylsäure beziehungsweise Acrylat, 10 Gew.-% bis 30 Gew.-%, vorzugsweise 15 Gew.-% bis 25 Gew.-% Methallylsulfonsäure bzw. Methallylsulfonat und als drittes Monomer 15 Gew.-% bis 40 Gew.-%, vorzugsweise 20 Gew.-% bis 40 Gew.-% eines Kohlenhydrats. Dieses Kohlenhydrat kann dabei beispielsweise ein Mono-, Di-, Oligo- oder Polysaccharid sein, wobei Mono-, Di- oder Oligosaccharide bevorzugt sind, besonders bevorzugt ist Saccharose. Durch den Einsatz des dritten Monomers werden vermutlich Sollbruchstellen in dem Polymer eingebaut, die für die gute biologische Abbaubarkeit des Polymers verantwortlich sind. Diese Terpolymere lassen sich insbesondere nach Verfahren herstellen, die in den deutschen Patentanmeldungen P 42 21 381.9 und P 43 00 772.4 beschrieben sind, und weisen im allgemeinen eine relative Molekülmasse zwischen 1000 und 200000, vorzugsweise zwischen 200 und 50000 und insbesondere zwischen 3000 und 10000 auf. Sie können, insbesondere zur Herstellung flüssiger Mittel, in Form wäßriger Lösungen, vorzugsweise in Form 30- bis 50-gewichtsprozentiger wäßriger Lösungen eingesetzt werden. Alle genannten Polycarbonsäuren werden in der Regel in Form ihrer wasserlöslichen Salze, insbesondere ihre Alkalisalze, eingesetzt.

Derartige organische Buildersubstanzen sind vorzugsweise in Mengen bis zu 40 Gew.-%, insbesondere bis zu 25 Gew.-% und besonders bevorzugt von 1 Gew.-% bis 5 Gew.-% enthalten. Mengen nahe der genannten Obergrenze werden vorzugsweise in pastenförmigen oder flüssigen, insbesondere wasserhaltigen, erfindungsgemäßen Mitteln eingesetzt.

Als wasserunlösliche, wasserdispergierbare anorganische Buildermaterialien werden insbesondere kristalline oder amorphe Alkalialumosilikate, in Mengen von nicht über 40 Gew.-%, vorzugsweise nicht über 20 Gew.-% und insbesondere von 1 Gew.-% bis 5 Gew.-%, eingesetzt. Unter diesen sind die kristallinen Alumosilikate in Waschmittelqualität, insbesondere Zeolith NaA und gegebenenfalls NaX, bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm. Ihr Calciumbindevermögen, das nach den Angaben der deutschen Patentschrift DE 24 12 837 bestimmt werden kann, liegt im Bereich von 100 bis 200 mg CaO pro Gramm. Geeignete Substitute beziehungsweise Teilsubstitute für das genannte Alumosilikat sind kristalline, schichtförmige Alkalisilikate, die allein oder im Gemisch mit amorphen Silikaten vorliegen können. Zu diesen gehören kristalline Schichtsilikate der Formel NaMSiₓO₂ₓ₊₁ + yH₂O, in denen M für Natrium steht, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung 164 514 beschrieben. Bevorzugte kristalline Schichtsilikate sind solche, in denen M für Natrium steht und x die Werte 2 oder 3 annimmt. Insbesondere sind sowohl β- als auch δ-Natriumdisilikate Na₂Si₂O₅·yH₂O bevorzugt, wobei β-Natriumdisilikat beispielsweise nach dem Verfahren erhalten werden kann, das in der internationalen Patentanmeldung WO 91/08171 beschrieben ist. Die kristallinen Schichtsilikate werden vorzugsweise in Mengen von 1 Gew.-% bis 15 Gew.-% und insbesondere 2 Gew.-% bis 7 Gew.-% eingesetzt, wobei das Gewichtsverhältnis Zeolith zu kristallinem Schichtsilikat, jeweils bezogen auf wasserfreie Aktivsubstanz, mindestens 5:1 beträgt. In Mitteln, die sowohl amorphe als auch kristalline Alkalisilikate enthalten, beträgt das Gewichtsverhältnis amorphes Alkalisilikat:kristallines Alkalisilikat vorzugsweise 1:2 bis 2:1 und insbesondere 1:1 bis 2:1.

Zusätzlich zum genannten anorganischen Builder können weitere wasserlösliche oder wasserunlösliche anorganische Substanzen in den erfindungsgemäßen Mitteln eingesetzt werden. Geeignet sind in diesem Zusammenhang die Alkalicarbonate, Alkalihydrogencarbonate und Alkalisulfate sowie deren Gemische. Derartiges zusätzliches anorganisches Material kann in Mengen bis zu 20 Gew.-% vorhanden sein, fehlt jedoch vorzugsweise ganz.

Die erfindungsgemäßen Mittel können zur Einstellung eines gewünschtenfalls sauren oder schwach alkalischen pH-Werts von insbesondere etwa 8,0 bis 9,5 in 1-gewichtsprozentiger wäßriger Lösung feste anorganische und/oder organische Säuren bzw. saure Salze, beispielsweise Alkalihydrogensulfate, Bernsteinsäure, Adipinsäure oder Glutarsäure sowie deren Gemische, enthalten. Derartige saure Substanzen sind in den erfindungsgemäßen Mitteln vorzugsweise in Mengen nicht über 5 Gew.-%,insbesondere von 0,1 Gew.-% bis 3 Gew.-%, enthalten, wobei Mengen nahe der genannte Obergrenze insbesondere für Reinigungsmittel interessant sind.

Zusätzlich können die erfindungsgemäßen Mittel weitere in Wasch- und Reinigungsmitteln übliche Bestandteile enthalten. Zu diesen fakultativen Bestandteilen gehören insbesondere Lösungsmittel, Bleichmittel, Bleichaktivatoren, Abrasivstoffe, beispielsweise Quarzmehl, Komplexbildner für Schwermetalle, beispielsweise Aminopolycarbonsäuren, Aminohydroxypolycarbonsäuren, Polyphosphonsäuren und/oder Aminopolyphosphonsäuren, Vergrauungsinhibitoren, beispielsweise Celluloseether, Schauminhibitoren, beispielsweise Organopolysiloxane oder Paraffine, und optische Aufheller, beispielsweise Stilbendisulfonsäurederivate. Vorzugsweise sind in den erfindungsgemäßen Mitteln bis zu 1 Gew.-%, insbesondere 0,01 Gew.-% bis 0,5 Gew.-% optische Aufheller, insbesondere Verbindungen aus der Klasse der substituierten 4,4'-Bis-(2,4,6-triamino-s-triazinyl)-stilben-2,2'-disulfonsäuren, bis zu 5 Gew.-%, insbesondere 0,1 Gew.-% bis 2 Gew.-% Komplexbildner für Schwermetalle, insbesondere Aminoalkylenphosphonsäuren und deren Salze, bis zu 3 Gew.-%, insbesondere 0,5 Gew.-% bis 2 Gew.-% Vergrauungsinhibitoren und bis zu 2 Gew.-%, insbesondere 0,1 Gew.-% bis 1 Gew.-% Schauminhibitoren enthalten, wobei sich die genannten Gewichtsanteile auf jeweils auf gesamtes Mittel beziehen.

Lösungsmittel, die insbesondere bei flüssigen Mitteln gemäß der Erfindung eingesetzt werden, sind neben Wasser vorzugsweise solche, die wassermischbar sind. Zu diesen gehören die niederen Alkohole, beispielsweise Ethanol, Propanol, iso-Propanol, und die isomeren Butanole, Glycerin, niedere Glykole, beispielsweise Ethylen- und Propylenglykol, und die aus den genannten Verbindungsklassen ableitbaren Ether.

Zu den gegebenenfalls, insbesondere in flüssigen erfindungsgemäßen Mitteln, vorhandenen üblichen Enzymstabilisatoren gehören Aminoalkohole, beispielsweise Mono-, Di-, Triethanol- und -propanolamin und deren Mischungen, niedere Carbonsäuren, wie beispielsweise aus den europäischen Patentanmeldungen EP 376 705 und EP 378 261 bekannt, Borsäure bzw. Alkaliborate, Borsäure-Carbonsäure-Kombinationen, wie beispielsweise aus der europäischen Patentanmeldung EP 451 921 bekannt, Calciumsalze, beispielsweise die aus der europäischen Patentschrift EP 28 865 bekannte Ca-Ameisensäure-Kombination, Magnesiumsalze, wie beispielsweise aus der europäischen Patentanmeldung EP 378 262 bekannt, und/oder schwefelhaltige Reduktionsmittel, wie beispielsweise aus den europäischen Patentanmeldungen EP 080 748 oder EP 080 223 bekannt.

Zu den geeigneten Schauminhibitoren gehören langkettige Seifen, insbesondere Behenseife, Fettsäureamide, Paraffine, Wachse, Mikrokristallinwachse, Organopolysiloxane und deren Gemische, die darüberhinaus mikrofeine, gegebenenfalls silanierte oder anderweitig hydrophobierte Kieselsäure enthalten können. Zum Einsatz in partikelförmigen erfindungsgemäßen Mitteln sind derartige Schauminhibitoren vorzugsweise an granulare, wasserlösliche Trägersubstanzen gebunden, wie beispielsweise in der deutschen Offenlegungsschrift DE 34 36 194, den europäischen Patentanmeldungen EP 262 588, EP 301 414, EP 309 931 oder der europäischen Patentschrift EP 150 386 beschrieben.

Ferner kann das erfindungsgemäße Mittel Vergrauungsinhibitoren enthalten. Vergrauungsinhibitoren haben die Aufgabe, den von der Faser abgelösten Schmutz in der Flotte suspendiert zu halten und so das Vergrauen der Fasern zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, zum Beispiel teilhydrolysierte Stärke. Na-Carboxymethylcellulose, Methylcellulose, Methylhydroxyethylcellulose und deren Gemische sowie Polyvinylpyrrolidon werden bevorzugt eingesetzt.

Die als weitere Bestandteile erfindungsgemäßer Mittel in Betracht kommenden Bleichmittel sind die in Waschmitteln in der Regel verwendeten Perverbindungen wie Perborat, das als Tetra- oder Monohydrat vorliegen kann, Percarbonat, Perpyrophosphat und Persilikat, die in der Regel als Alkalisalze, insbesondere als Natriumsalze, vorliegen. Derartige Bleichmittel sind in erfindungsgemäßen Wasch- oder Reinigungsmitteln vorzugsweise in Mengen bis zu 25 Gew.-%, insbesondere bis zu 15 Gew.-% und besonders bevorzugt von 5 Gew.-% bis 15 Gew.-%, jeweils bezogen auf gesamtes Mittel, enthalten.

Die fakultativ vorhandene Komponente der Bleichaktivatoren umfaßt die üblicherweise verwendeten N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Urazole, Diketopiperazine, Sulfurylamide und Cyanurate, außerdem Carbonsäureanhydride, insbesondere Phthalsäureanhydrid, Carbonsäureester, insbesondere Natrium-isononanoyl-phenolsulfonat, und acylierte Zuckerderivate, insbesondere Pentaacetylglukose. Die Bleichaktivatoren können zur Vermeidung der Wechselwirkung mit den Perverbindungen bei der Lagerung in bekannter Weise mit Hüllsubstanzen überzogen beziehungsweise granuliert worden sein, wobei mit Hilfe von Carboxymethylcellulose granuliertes Tetraacetylethylendiamin mit mittleren Korngrößen von 0,01 mm bis 0,8 mm, wie es beispielsweise nach dem in der europäischen Patentschrift EP 037 026 beschriebenen Verfahren hergestellt werden kann, und/oder granuliertes 1,5-Diacetyl-2,4-dioxohexahydro-1,3,5-triazin, wie es nach dem in der deutschen Patentschrift DD 255 884 beschriebenen Verfahren hergestellt werden kann, besonders bevorzugt ist. In erfindungsgemäßen Wasch- oder Reinigungsmitteln sind derartige Bleichaktivatoren vorzugsweise in Mengen bis zu 8 Gew.-%, insbesondere von 2 Gew.-% bis 6 Gew.-%, jeweils bezogen auf gesamtes Mittel, enthalten.

Als zusätzlich zu Lipase gegebenenfalls enthaltene Enzyme kommen insbesondere solche aus der Klasse der Proteasen, Amylasen und Cellulasen sowie deren Gemische in Frage. Vorzugsweise werden aus Pilzen oder Bakterienstämmen, wie Bacillus subtilis, Bacillus licheniformis, Bacillus lentus und Streptomyces griseus gewonnene enzymatische Wirkstoffe eingesetzt. Zu den einsetzbaren Proteasen gehören die aus Mikroorganismen, insbesondere Bakterien oder Pilzen, gewinnbaren Enzyme mit einem pH-Optimum im alkalischen Bereich, beispielsweise die aus den internationalen Patentanmeldungen WO 92/07067, WO 91/02792, WO 88/03947 oder WO 88/03946 oder den europäischen Patentanmeldungen EP 471 265, EP 416 967 oder EP 394 352 bekannten Proteasen. Protease wird im erfindungsgemäßen Mittel vorzugsweise in solchen Mengen eingesetzt, daß das fertige Mittel 100 PE/g bis 7 500 PE/g (Protease-Einheiten pro Gramm, bestimmt nach der in Tenside 7, 125 (1970) beschriebenen Methode), insbesondere 125 PE/g bis 5 000 PE/g und besonders bevorzugt 150 PE/g bis 4 500 PE/g aufweist. Brauchbare Proteasen sind im Handel erhältlich, beispielsweise unter den Namen BLAP^{(R)}, Savinase^{(R)}, Esperase^{(R)}, Maxatase^{(R)}, 0ptimase^{(R)} oder Alcalase^{(R)}.

Zu den in erfindungsgemäßen Mitteln einsetzbaren Amylasen gehören die aus Bakterien oder Pilzen gewinnbaren Enzyme, welche ein pH-0ptimum vorzugsweise im alkalischen Bereich bis etwa pH 10 aufweisen. Brauchbare Handelsprodukte sind beispielsweise Termamyl^{(R)} und Maxamyl^{(R)}. Amylase wird im erfindungsgemäßen Mittel vorzugsweise in solchen Mengen eingesetzt, daß das fertige Mittel 0,01 KNU/g bis 2 KNU/g ("Kilo-Novo-Units" pro Gramm gemäß der Standard-Methode der Firma Novo, wobei 1 KNU die Enzymmenge ist, die 5,26 g Stärke bei pH 5,6 und 37 °C abbaut, basierend auf der von P. Bernfeld in S.P. Colowick und N.D. Kaplan, Methods in Enzymology, Band 1, 1955, Seite 149 beschriebenen Methode), insbesondere 0,015 KNU/g bis 1,8 KNU/g und besonders bevorzugt 0,03 KNU/g bis 1,6 KNU/g aufweist.

Ebenso gehört die erfindungsgemäß brauchbare Cellulase zu den aus Bakterien oder Pilzen gewinnbaren Enzymen, welche ein pH-Optimum vorzugsweise im fast neutralen bis schwach alkalischen pH-Bereich von 6 bis 9,5 aufweisen. Derartige Cellulasen sind beispielsweise aus den deutschen Offenlegungsschriften DE 31 17 250, DE 32 07 825, DE 32 07 847, DE 33 22 950 oder den europäischen Patentanmeldungen EP 265 832, EP 269 977, EP 270 974, EP 273 125 sowie EP 339 550 bekannt. Sie werden im erfindungsgemäßen Mittel vorzugsweise in solchen Mengen eingesetzt, daß das fertige Mittel eine cellulolytische Aktivität von 0,05 IU/g bis 1,5 IU/g ("International Units" pro Gramm, basierend auf der enzymatischen Hydrolyse von Na-Carboxymethylcellulose bei pH 9,0 und 40 °C, wie in Agric. Biol. Chem. 53, 1275 (1989) von S. Ito et al. beschrieben), insbesondere 0,07 IU/g bis 1,4 IU/g und besonders bevorzugt 0,1 IU/g bis 1,3 IU/g aufweist. Geeignete Handelsprodukte sind beispielsweise Celluzyme^{(R)} der Novo Industri oder KAC^{(R)} von Kao.

Die Enzyme können in bekannter Weise an Trägerstoffen adsorbiert, in Hüllsubstanzen eingebettet und/oder mit Hilfe von Trägersubstanzen granuliert worden sein, um sie leichter handhabbar zu machen und gegen vorzeitige Inaktivierung zu schützen, wenn sie in teilchenförmige Wasch- oder Reinigungsmittel eingearbeitet werden sollen. Die zusätzlich zu Lipase gegebenenfalls enthaltenen Enzyme, insbesondere Protease, sind in erfindungsgemäßen Wasch- oder Reinigungsmitteln vorzugsweise in Mengen bis zu 2 Gew.-%, insbesondere von 0,01 Gew.-% bis 1,5 Gew.-%, jeweils bezogen auf gesamtes Mittel, enthalten.

In einer bevorzugten Ausführungsform ist ein erfindungsgemäßes Mittel teilchenförmig und enthält 30 Gew.-% bis 55 Gew.-% wasserunlöslichen anorganischen Builder, bis zu 15 Gew.-%, insbesondere 2 Gew.-% bis 12 Gew.-% wasserlöslichen organischen Builder, 2,5 Gew.-% bis 20 Gew.-% synthetisches Aniontensid, 1 Gew.-% bis 20 Gew.-% nichtionische Tensidkomponente, bis zu 25 Gew.-%, insbesondere 1 Gew.-% bis 15 Gew.-% Bleichmittel, bis zu 8 Gew.-%, insbesondere 0,5 Gew.-% bis 6 Gew.-% Bleichaktivator und bis zu 20 Gew.-%, insbesondere 0,1 Gew.-% bis 15 Gew.-% anorganische Salze, insbesondere Alkalicarbonat, -sulfat und/oder -silikat, sowie bis zu 2 Gew.-%, insbesondere 0,4 Gew.-% bis 1,2 Gew.-% teilchenförmig konfektioniertes weiteres Enzym, insbesondere Protease, Amylase und/oder Cellulase.

Eine weitere bevorzugte Ausführungsform umfaßt ein flüssiges Mittel, enthaltend 5 Gew.-% bis 35 Gew.-% wasserlöslichen organischen Builder, bis zu 15 Gew.-%, insbesondere 0,1 Gew.-% bis 5 Gew.-% wasserunlöslichen anorganischen Builder, bis zu 15 Gew.-%, insbesondere 0,5 Gew.-% bis 10 Gew.-% synthetisches Aniontensid, 1 Gew.-% bis 25 Gew.-% nichtionisches Tensid, bis zu 15 Gew.-%, insbesondere 4 Gew.-% bis 12 Gew.-% Seife und bis zu 30 Gew.-% , insbesondere 1 Gew.-% bis 25 Gew.-% Wasser und/oder wassermischbares Lösungsmittel sowie bis zu 10 Gew.-%, insbesondere 0,01 Gew.-% bis 7,5 Gew.-% Enzymstabilisierungssystem.

Ein bevorzugtes Reinigungsmittel gemäß der Erfindung enthält 0,5 Gew.-% bis 20 Gew.-%, insbesondere 0,9 Gew.-% bis 10 Gew.-% nichtionisches Tensid, bis zu 25 Gew.-%, insbesondere 12 Gew.-% bis 20 Gew.-% Bleichmittel, bis zu 10 Gew.-%, insbesondere 2 Gew.-% bis 8 Gew.-% Bleichaktivator, bis zu 2 Gew.-%, insbesondere 0,1 Gew.-% bis 1 Gew.-% Schauminhibitor, bis zu 2 Gew.-%, insbesondere 0,1 Gew.-% bis 1,2 Gew.-% zusätzliches Enzym, bis zu 50 Gew.-%, insbesondere 25 Gew.-% bis 35 Gew.-% Abrasivstoff, und bis zu 5 Gew.-%, insbesondere 0,5 Gew.-% bis 2 Gew.-% Aniontensid.

Die Herstellung teilchenförmiger erfindungsgemäßer Mittel kann in einfachster Weise durch Vermischen der Einzelpartikel in einem üblichen Mischer, insbesondere einem Trommel-, Rollen-, Band- oder Freifallmischer erfolgen, wobei fakultative sonstige pulverförmige Bestandteile und gewünschtenfalls auch flüssige beziehungsweise verflüssigte Bestandteile, zu denen insbesondere nichtionische Tenside, aber auch Farb- und Duftstoffe gehören, durch Aufsprühen zugemischt werden können. Es ist bevorzugt, die thermisch belastbaren Komponenten in im Prinzip bekannter Weise durch Sprühtrocknung einer wäßrigen Aufschlämmung in ein Pulverprodukt zu überführen und dieses mit Lipase und gegebenenfalls weiteren enzymatischen Wirkstoffen sowie sonstigen thermisch empfindlichen Bestandteilen, zu denen insbesondere Bleichmittel zu rechnen sind, zu vermischen. Auch die Einarbeitung einzelner Bestandteile durch Zumischen eines diese enthaltenden Granulats beziehungsweise Extrudats den ist möglich und insbesondere zur Herstellung von erfindungsgemäßen Mitteln mit hohem Schüttgewicht von vorzugsweise 650 g/l bis 900 g/l bevorzugt.

Fließfähige und flüssige erfindungsgemäße Mittel können durch einfaches Vermischen der Bestandteile oder deren Vorgemische, die flüssig oder in Wasser bzw. einem vorgesehenen Lösungsmittel gelöst vorliegen können, hergestellt werden.

### Beispiele

Durch Sprühtrocknen von wäßrigen Aufschlämmungen, die Alkylsulfat, die nichtionischen Tenside, Seife, Natriumcarbonat, Natriumsilikat, Zeolith und Na-Polycarboxylat enthielten, wobei der Zeolith in Form einer ca. 50-gewichtsprozentigen wäßrigen Aufschlämmung, das Alkylglykosid als ca. 50-gewichtsprozentige wäßrige Lösung und das Natriumsilikat in Form einer ca. 35-gewichtsprozentigen Wasserglas-Lösung eingesetzt wurde, und anschließendes Vermischen mit den sonstigen in Tabelle 1 angegebenen Inhaltsstoffen in den angegebenen Mengen wurden die erfindungsgemäßen Waschmittel **M1** bis **M3** und zum Vergleich die lipasefreien Mittel **V1** und **V2** sowie das glykosidfreie Mittel **V3** erzeugt.

Zur Überprüfung der Reinigungsleistung wurden Waschversuche mit künstlichen Anschmutzungen unter Anwendungsbedingungen (Trommelwaschmaschine Miele W 717, 3,5 kg normal verschmutzte Wäsche, Wasserhärte 16 °d, Dosierung 98 g Waschmittel; Auswertung mittels Remmissionsmessung bei 460 nm, ohne UV) durchgeführt. Es ergaben sich die in Tabelle 2 angegebenen Remissionswerte als Durchschnittswerte aus jeweils 3 Bestimmungen.

**Tabelle 2:**

| Remission der gewaschenen Testgewebe [%] | | | |
|---|---|---|---|
| Mittel | Remission bei Anschmutzung | | |
| | S/H^{a)} | BMR^{b)} | MK^{c)} |
| **M1** | 63,2 | 53,9 | nb |
| **M2** | 64,6 | nb | 80,1 |
| **M3** | 69,4 | 73,6 | 83,1 |
| **V1** | 59,3 | 51,0 | nb |
| **V2** | 61,9 | nb | 77,0 |
| **V3** | 60,3 | 56,5 | 73,2 |

| | | | |
|---|---|---|---|
| a) Staub/Hautfett auf Baumwolle (60 °C Waschprogramm) | | | |
| b) Blut/Milch/Ruß auf Baumwolle (90 °C Waschprogramm) | | | |
| c) Milch/Kakao auf Baumwolle (40 °C Waschprogramm) nb: nicht bestimmt | | | |

Man erkennt aus Tabelle 2, daß die erfindungsgemäßen Mittel **M1** bzw. **M2** eine signifikant bessere Reinigungsleistung als die direkt vergleichbaren Mittel **V1** bzw. **V2** ohne Lipase aufweisen und die erfindungsgemäßen Mittel in der Regel eine höhere Reinigungsleistung als das ein nicht erfindungsgemäßes Tensidsystem enthaltende Mittel V3 besitzen.

## Patentansprüche

1. Enzym- und builderhaltiges Wasch- oder Reinigungsmittel, welches eine glykosidhaltige nichtionische Tensidkomponente enthält, dadurch gekennzeichnet, daß es 0,1 Gew.-% bis 20 Gew.-% Seife und Lipase enthält und die nichtionische Tensidkomponente zu mindestens 50 Gew.-% aus einem Glykosid der formel (I) besteht,
R¹-O(G)ₙ (I)
in der R¹ einen Alkyl- oder Alkenylrest mit 8 bis 22 C-Atomen, G eine Glykose-Einheit und n eine Zahl von 1 bis 10 bedeuten.

2. Mittel nach Anspruch 1, dadurch gekennzeichnet, daß die nichtionische Tensidkomponente zu mindestens 80 Gew.-% aus einem Glykosid der Formel (I) besteht und neben dem Glykosid gemäß Formel (I) als weiteres Niotensid Alkoxylate, insbesondere Ethoxylate und/oder Propoxylate, von gesättigten oder ein- bis mehrfach ungesättigten linearen oder verzweigtkettigen Alkoholen mit 10 bis 22 C-Atomen, insbesondere 12 bis 18 C-Atomen, Fettsäurepolyhydroxyamide, Alkoxylierungsprodukte von Alkylaminen, vicinalen Diolen und Carbonsäureamiden, die hinsichtlich des Alkylteils den genannten Alkoholen entsprechen, und/oder Ethylenoxid- und/oder Propylenoxid-lnsertionsprodukte von Fettsäurealkylestern enthält.

3. Mittel nach Anspruch 1 oder 2, dadurch gekennzeichnet, daß der Anteil an weiterem, neben dem Glykosid enthaltenem Niotensid höchstens 15 Gew.-%, insbesondere 0,5 Gew.-% bis 10 Gew.-%, bezogen auf gesamte nichtionische Tensidkomponente, beträgt.

4. Mittel nach einem der Ansprüche 1 bis 3, dadurch gekennzeichnet, daß es 20 Gew.-% bis 55 Gew.-% wasserlöslichen oder wasserunlöslichen Builder, Lipase in einer solchen Menge, daß die Aktivität 10 LU/g bis 10 000 LU/g, insbesondere 80 LU/g bis 5 000 LU/g bezogen auf gesamtes Mittel, beträgt, bis zu 20 Gew.-%, insbesondere 0,1 Gew.-% bis 18 Gew.-% synthetisches Aniontensid und 1 Gew.-% bis 30 Gew.-% nichtionische Tensidkomponente enthält.

5. Mittel nach Anspruch 4, dadurch gekennzeichnet, daß das Aniontensid aus den Alkyl- bzw. Alkenylsulfaten und/oder den Alkyl- bzw. Alkenylethersulfaten ausgewählt wird, in denen die Alkyl- bzw. Alkenylgruppe 8 bis 22, insbesondere 12 bis 18 C-Atome besitzt.

6. Mittel nach einem der Ansprüche 1 bis 5, dadurch gekennzeichnet, daß es teilchenförmig ist und 30 Gew.-% bis 55 Gew.-% wasserunlöslichen anorganischen Builder, bis zu 15 Gew.-%, insbesondere 2Gew.-% bis 12 Gew.-% wasserlöslichen organischen Builder, 2,5 Gew.-% bis 20 Gew.-% synthetisches Aniontensid, 1 Gew.-% bis 20 Gew.-% nichtionische Tensidkomponente, bis zu 25 Gew.-%, insbesondere 1 Gew.-% bis 15 Gew.-% Bleichmittel, bis zu 8 Gew.-%, insbesondere 0,5 Gew.-% bis 6 Gew.-% Bleichaktivator und bis zu 20 Gew.-%, insbesondere 0,1 Gew.-% bis 15 Gew.-% anorganische Salze sowie bis zu 2 Gew.-%, insbesondere 0,4 Gew.-% bis 1,2 Gew.-% teilchenförmig konfektioniertes weiteres Enzym, insbesondere Protease, Amylase und/oder Cellulase, enthält.

7. Mittel nach einem der Ansprüche 1 bis 5, dadurch gekennzeichnet, daß es flüssig ist und 5 Gew.-% bis 35 Gew.-% wasserlöslichen organischen Builder, bis zu 15 Gew.-%, insbesondere 0,1 Gew.-% bis 5 Gew.-% wasserunlöslichen organischen Builder, bis zu 15 Gew.-%, insbesondere 0,5 Gew.-% bis 10 Gew.-% synthetisches Aniontensid, 1 Gew.-% bis 25 Gew.-% nichtionisches Tensid, bis zu 15 Gew.-%, insbesondere 4 Gew.-% bis 12 Gew.-% Seife und bis zu 30 Gew.-% , insbesondere 1 Gew.-% bis 25 Gew.-% Wasser und/oder wassermischbares Lösungsmittel sowie bis zu 10 Gew.-%, insbesondere 0,01 Gew.-% bis 7,5 Gew.-% Enzymstabilisierungssystem enthält.

8. Reinigungsmittel nach einem der Ansprüche 1 bis 3, dadurch gekennzeichnet, daß es 0,5 Gew.-% bis 20 Gew.-%, insbesondere 0,9 Gew.-% bis 10 Gew.-% nichtionisches Tensid, bis zu 25 Gew.-%, insbesondere 12 Gew.-% bis 20 Gew.-% Bleichmittel, bis zu 10 Gew.-%, insbesondere 2 Gew.-% bis 8 Gew.-% Bleichaktivator, bis zu 2 Gew.-%, insbesondere 0,1 Gew.-% bis 1 Gew.-% Schauminhibitor, bis zu 2 Gew.-%, insbesondere 0,1 Gew.-% bis 1,2 Gew.-% zusätzliches Enzym, bis zu 50 Gew.-%, insbesondere 25 Gew.-% bis 35 Gew.-% Abrasivstoff, und bis zu 5 Gew.-%, insbesondere 0,5 Gew.-% bis 2 Gew.-% Aniontensid enthält.

9. Mittel nach einem der Ansprüche 1 bis 8, dadurch gekennzeichnet, daß das Glykosid der Formel (I) ein Alkyl- oder Alkenylglucosid ist und einen Oligomerisierungsgrad n unter 1,5, insbesondere von 1,2 bis 1,4, besitzt.

10. Mittel nach einem der Ansprüche 1 bis 9, dadurch gekennzeichnet, daß es Glykosid gemäß Formel (I) und Alkyl- bzw. Alkenyl- bzw. Ethersulfat mit einem linearen, primären Alkyl- bzw. Alkenylrest mit 14 bis 18 C-Atomen im Gewichtsverhältis 5:1 bis 1:4, insbesondere 1:1 bis 1:3,5 enthält.

## Claims

1. An enzyme- and builder-containing detergent or cleaning composition which contains a glycoside-containing nonionic surfactant component, characterized in that it contains 0.1% by weight to 20% by weight of soap and lipase, at least 50% by weight of the nonionic surfactant component consisting of a glycoside corresponding to formula (I):
R¹-O(G)ₙ (I)
in which R¹ is a C₈₋₂₂ alkyl or alkenyl radical, G is a glycose unit and n is a number of 1 to 10.

2. A detergent or cleaning composition as claimed in claim 1, characterized in that the nonionic surfactant component consists of at least 80 % by weight of a glycoside corresponding to formula (I) and besides the glycoside corresponding to formula (I) alkoxylates, more particularly ethoxylates and/or propoxylates, of saturated or mono- to polyunsaturated linear or branched alcohols containing 10 to 22, preferably 12 to 18 carbon atoms, fatty acid polyhydroxyamides, alkoxylation products of alkyl amines, vicinal diols and carboxylic acid amides which correspond to said alcohols in regard to the alkyl moiety, and/or ethylene oxide and/or propylene oxide insertion products of fatty acid alkyl esters are present as additional nonionic surfactants.

3. A detergent or cleaning composition as claimed in claim 1 or 2, characterized in that the percentage content of the additional nonionic surfactant present besides the glycoside is at most 15% by weight and, more particularly, from 0.5% by weight to 10% by weight, based on the total nonionic surfactant component.

4. A detergent or cleaning composition as claimed in any of claims 1 to 3, characterized in that it contains 20% by weight to 55% by weight of water-soluble or water-insoluble builder, lipase in a quantity corresponding to an activity of 10 LU/g to 10,000 LU/g and, more particularly, 80 LU/g to 5,000 LU/g, based on the detergent or cleaning composition as a whole, up to 20% by weight and, more particularly, 0.1% by weight to 18% by weight of synthetic anionic surfactant and 1% by weight to 30% by weight of nonionic surfactant component.

5. A detergent or cleaning composition as claimed in claim 4, characterized in that the anionic surfactant is selected from alkyl or alkenyl sulfates and/or alkyl or alkenyl ether sulfates in which the alkyl or alkenyl group contains 8 to 22 carbon atoms and, more particularly, 12 to 18 carbon atoms.

6. A detergent or cleaning composition as claimed in any of claims 1 to 5, characterized in that it is particulate and contains 30% by weight to 55% by weight of water-insoluble inorganic builder, up to 15% by weight and, more particularly, 2% by weight to 12% by weight of water-soluble organic builder, 2.5% by weight to 20% by weight of synthetic anionic surfactant, 1% by weight to 20% by weight of nonionic surfactant component, up to 25% by weight and, more particularly, 1% by weight to 15% by weight of bleaching agent, up to 8% by weight and, more particularly, 0.5% by weight to 6% by weight of bleach activator and up to 20% by weight and, more particularly, 0.1% by weight to 15% by weight of inorganic salts and up to 2% by weight and, more particularly, 0.4% by weight to 1.2% by weight of particulate co-enzyme, more particularly protease, amylase and/or cellulase.

7. A detergent or cleaning composition as claimed in any of claims 1 to 5, characterized in that it is liquid and contains 5% by weight to 35% by weight of water-soluble organic builder, up to 15% by weight and, more particularly, 0.1% by weight to 5% by weight of water-insoluble inorganic builder, up to 15% by weight and, more particularly, 0.5% by weight to 10% by weight of synthetic anionic surfactant, 1% by weight to 25% by weight of nonionic surfactant, up to 15% by weight and, more particularly, 4% by weight to 12% by weight of soap and up to 30% by weight and, more particularly, 1% by weight to 25% by weight of water and/or water-miscible solvent and also up to 10% by weight and, more particularly, 0.01% by weight to 7.5% by weight of an enzyme stabilizing system.

8. A cleaning composition as claimed in any of claims 1 to 3, characterized in that it contains 0.5% by weight to 20% by weight and, more particularly, 0.9% by weight to 10% by weight of nonionic surfactant, up to 25% by weight and, more particularly, 12% by weight to 20% by weight of bleaching agent, up to 10% by weight and, more particularly, 2% by weight to 8% by weight of bleach activator, up to 2% by weight and, more particularly, 0.1% by weight to 1% by weight of foam inhibitor, up to 2% by weight and, more particularly, 0.1% by weight to 1.2% by weight of additional enzyme, up to 50% by weight and, more particularly, 25% by weight to 35% by weight of abrasive and up to 5% by weight and, more particularly, 0.5% by weight to 2% by weight of anionic surfactant.

9. A detergent or cleaning composition as claimed in any of claims 1 to 8, characterized in that the glycoside corresponding to formula (I) is an alkyl or alkenyl glucoside and has a degree of oligomerization n below 1.5 and, more particularly, from 1.2 to 1.4.

10. A detergent or cleaning composition as claimed in any of claims 1 to 9, characterized in that it contains glycoside corresponding to formula (I) and alkyl or alkenyl or ether sulfate with a linear primary alkyl or alkenyl radical containing 14 to 18 carbon atoms in a ratio by weight of 5:1 to 1:4 and, more particularly, 1:1 to 1:3.5.

## Revendications

1. Produit de lavage ou de nettoyage contenant un enzyme et des adjuvants, qui renferme un composant tensioactif non ionique contenant un glycoside,
caractérisé en ce qu'
il renferme de 0,1 à 20 % en poids de savon et de lipase et que le composant tensioactif non ionique consiste pour au moins 50 % en poids en un glycoside de formule (I),
R¹-O(G)ₙ
dans laquelle R¹ signifie un radical alkyle ou alkényle ayant de 8 à 22 atomes de carbone, G signifie une unité de glycose et n un nombre allant de 1 à 10.

2. Produit selon la revendication 1,
caractérisé en ce que
le composant tensioactif non ionique consiste pour au moins 80 % en poids dun glycoside de formule (I) et à côté du glycoside selon la formule (I), contient comme agent tensioactif non ionique supplémentaire, des alcoxylates en particulier des éthoxylates et/ou propoxylates d'alcools saturés ou non saturés une fois ou plusieurs fois, linéaires ou ramifiés, ayant de 10 à 22 atomes de carbone, en particulier de 12 à 18 atomes de carbone ; des polyhydroxyamides d'acide gras, des produits d'alcoxylation d'alkylamines, de diols vicinaux et d'amides d'acide carboxylique, qui en ce qui concerne la partie alkyle correspond aux alcools cités et/ou contient des produits d'insertion d'oxyde d'éthylène et/ou d'oxyde de propylène d'esters d'alcoyle d'acide gras.

3. Produit selon la revendication 1 ou la revendication 2,
caractérisé en ce que
la quantité d'agent tensioactif non ionique supplémentaire contenu à côté du glycoside, s'élève au maximum à 15 % en poids, en particulier de 0,5 % en poids à 10 % en poids, rapporté aux composants tensioactifs non ioniques totaux.

4. Produit selon l'une des revendications 1 à 3,
caractérisé en ce qu'
il contient de 20 % en poids à 55 % en poids d'adjuvants solubles dans l'eau ou insolubles dans l'eau, de la lipase en une quantité telle que l'activité s'élève à 10 LU/g à 10.000 LU/g, en particulier de 80 LU/g a 5000 LU/g rapporté au produit total ; jusqu'à 20 % en poids, en particulier de 0,1 % en poids à 18 % en poids d'agent tensioactif anionique synthétique et de 1 % en poids à 30 % en poids de composant tensioactif non ionique.

5. Produit selon la revendication 4,
caractérisé en ce que
l'agent tensioactif anionique est choisi parmi les sulfates d'alkyle ou d'alkényle et/ou les alkyl- ou alkényléthersulfates, dans lesquels le groupe alkyle ou alkényle possède de 8 à 22, de préférence de 12 à la atomes de carbone.

6. Produit selon l'une des revendications 1 à 5,
caractérisé en ce qu'
il est sous forme de particules et qu'il renferme de 30 % en poids à 55 % en poids d'adjuvant minéral insoluble dans l'eau ; jusqu'à 15 % en poids, en particulier de 2 % en poids à 12 % en poids d'adjuvant organique soluble dans l'eau, de 2,5 % en poids à 20 % en poids d'agent tensioactif anionique synthétique, de 1% en poids à 20 % en poids de composant tensioactif non ionique, jusqu'à 25 % en poids, en particulier de 1% en poids à 15 % en poids, d'agent de blanchiment, jusqu'à 8 % en poids, en particulier de 0,5 % en poids à 6 % en poids d'activateur de blanchiment, et jusqu'à 20 % en poids, en particulier de 0,1 % en poids à 15 % en poids de sels minéraux ainsi que jusqu'à 2 % en poids, en particulier de 0,4 % en poids à 1,2 % en poids d'un autre enzyme conditionné sous forme de particules, en particulier une protéase, une amylase et/ou une cellulase.

7. Produit selon l'une des revendications 1 à 5,
caractérisé en ce qu'
il est liquidé et qu'il contient de 5 % en poids à 35 % en poids d'adjuvant organique soluble dans l'eau, jusqu'à 15 % en poids, en particulier de 0,1 % en poids à S % en poids, d'adjuvant organique insoluble dans l'eau, jusqu'à 10 % en poids d'agent tensioactif anionique synthétique, de 1% en poids à 25 % en poids d'agent tensioactif non ionique, jusqu'à 15 % en poids en particulier de 4 % en poids à 12 % en poids de savons, et jusqu'à 30 % en poids, en particulier de 1% en poids à 25 % en poids, d'eau et/ou de solvant miscible à l'eau ainsi que jusqu'à 10 % en poids, en particulier de 0,01% en poids à 7,5 % en poids de système de stabilisation d'enzyme.

8. Produit de nettoyage selon l'une des revendications 1 à 3,
caractérisé en ce qu'
il renferme de 0,5 % en poids à 20 % en poids en particulier de 0,9 % en poids à 10 % en poids d'agent tensioactif non ionique, jusqu'à 25 % en poids en particulier de 12 % en poids à 20 % en poids, d'agent de blanchiment, jusqu'à 10 % en poids, en particulier de 2 % en poids à 8 % en poids d'activateur de blanchiment, jusqu'à 2 % en poids, en particulier de 0,1 % en poids à 1 % en poids d'inhibiteur de mousse, de 2 % en particulier de 0,1 % en poids à 1,2 % en poids d'enzyme supplémentaire, jusqu'à 50 % en poids en particulier de 25 % en poids à 35 % en poids de substance abrasive et jusqu'à 5 % en poids, en particulier de 0,5 % en poids à 2 % en poids d'agent tensioactif anionique.

9. Prcduit selon l'une des revendication 1 à 8,
caractérisé en ce que
le glycoside de formule (I), est un alkyle ou un alkényle glucoside et qu'il possède un degré d'oligomérisation en dessous de 1,5, en particulier de 1,2 à 1,4.

10. Produit selon l'une des revendications 1 à 9,
caractérisé en ce qu'
il renferme un glycoside selon la formule (I) et un alkyle ou alkenyl- ou éthersulfate avec un radical alkyle ou alkényle linéaire, primaire, ayant de 14 à 18 atomes de carbone, dans un rapport pondéral de 5:1 à 1:4 en particulier de 1:1 à 1:3,5.
